# EUROPÄISCHE PATENTSCHRIFT

(11) **EP 2 123 597 B1**
(45) Veröffentlichungstag und Bekanntmachung des Hinweises auf die Patenterteilung: **02.03.2011**
(21) Anmeldenummer: 09004921.4
(22) Anmeldetag: 02.04.2009
(51) Int. Cl.: B66F 9/20, B66F 9/075

(54) **Flurförderzeug mit wechselbaren Bedienungsmodulen**
Industrial truck with exchangeable controls
Chariot de manutention avec commandes échangeables

(30) Priorität: 23.05.2008 DE 102008024751
(43) Veröffentlichungstag der Anmeldung: 25.11.2009
(73) Patentinhaber: Jungheinrich Aktiengesellschaft, 22047 Hamburg (DE)
(72) Erfinder: Bögelein, Rolf, 74564 Crailsheim (DE)
(74) Vertreter: Tiesmeyer, Johannes

(56) Entgegenhaltungen:
- EP-A- 1 568 651
- US-A1- 2004 140 145
- US-A1- 2005 023 069
- US-A1- 2005 199 436

## Beschreibung

Die Erfindung betrifft ein Flurförderzeug, insbesondere Gabelstapler, mit einer Antriebsvorrichtung für den Fahrbetrieb, einer Hubvorrichtung für den Lasthebebetrieb, einer Lenkvorrichtung und einer Steuereinrichtung, die eine Bedienungseinrichtung für die Vorgabe von Steuerkommandos für die Antriebsvorrichtung, die Hubvorrichtung und die Lenkvorrichtung umfasst, wobei die Bedienungseinrichtung Anschlussschnittstellen mit elektrischen Anschlussmitteln und mechanischen Halterungsmitteln für Bedienungsmodule der Bedienungseinrichtung aufweist, wobei eine erste der Anschlussschnittstellen eine Lenkanschlussschnittstelle zum Anschluss eines Bedienungsmoduls mit einem Lenkbetätigungselement, insbesondere Lenkrad, ist und eine von der Lenkanschlussschnittstelle gesonderte zweite Anschlussschnittstelle zum Anschluss eines Bedienungsmoduls mit Bedienungselementen für eine bestimmte Gruppe von Fahrbetriebsfunktionen oder/und Lasthubbetriebsfunktionen eingerichtet ist.

In der US 2005/0023069 ist ein Flürforderzeug mit den vorstehend genannten Merkmalen beschrieben.

In der EP 1 030 816 B1 ist ein Flurförderzeug mit den vorstehend genannten Merkmalen beschrieben, welches als Kommissioniergerät mit einem gemeinsam mit dem Lasttragmittel der Hubvorrichtung am Hubgerüst vertikal bewegbaren Fahrerstand ausgebildet ist. Die Bedienungseinrichtung umfasst zwei Funktionsbereiche, von denen ein erster zur hauptsächlichen Bedienung durch die linke Hand - und ein zweiter zur hauptsächlichen Bedienung durch die rechte Hand einer Bedienungsperson im Fahrerstand vorgesehen ist und diese beiden Funktionsbereiche als voneinander separierbare Bedienungsmodule ausgebildet sind, von denen wenigstens eines im Zugriffsbereich des Fahrerstandes zwischen zwei Bedienungspositionen von einer Seite des Fahrerstandes zu einer anderen Seite des Fahrerstandes umsetzbar und in jeder dieser Bedienungspositionen funktionsfähig einsetzbar ist. Bei diesem bekannten Flurförderzeug hat der Nutzer somit die Wahl zwischen zwei Positionen zur Installation des Bedienungsmoduls, wobei an jeder dieser Positionen eine betreffende Anschlussschnittstelle vorgesehen ist. Eines dieser Bedienungsmodule umfasst ein Lenkrad mit einem Lenkgeber.

In der DE 103 51 162 B4 ist ein Multifunktionslenkrad für ein Flurförderzeug erläutert, welches mit Hilfe eines Wellenabschnitts in mindestens einem Lager des Flurförderzeugs drehbar gelagert ist und zur Betätigung eines Lenkgebers vorgesehen ist. Der Lenkgeber arbeitet elektrisch. Bekannt sind analoge Lenkgeber, etwa Drehpotentiometer, und digitale Lenkgeber, etwa digitale Winkelgeber. Das in der Fig. 2 der DE 103 51 162 B4 dargestellte Multifunktionslenkrad weist eine Vielzahl von Betätigungselementen, d. h. Schaltern u. dgl. auf, bei denen es sich um Bedienungselemente zur Steuerung von Fahrbetriebsfunktionen und Lasthubbetriebsfunktionen handelt. Der Fahrer eines mit einem solchen Multifunktionslenkrad ausgerüsteten Flurförderzeugs kann somit das Lenkrad mit beiden Händen bedienen und dabei Fahrbetriebsfunktionen und Lasthubbetriebsfunktionen u. ggf. weitere Sonderfunktionen des Flurförderzeugs steuern.

Weit verbreitet sind Flurförderzeuge einfacher Bauart, die als Gegengewichtsstapler mit elektrischem Antrieb ausgebildet sind und für die Lenkbetätigung ein konventionelles Lenkrad aufweisen, welches der auf seinem Fahrersitz in einer Kabine des Staplers sitzende Fahrer unmittelbar vor sich hat. Üblicherweise sind diese Lenkräder im Wesentlichen nur für die Fahrtrichtungsvorgabe vorgesehen und weisen darüber hinaus keine Bedienungselemente für Fahrbetriebsfunktionen oder/und Lasthubbetriebsfunktionen des Staplers auf. Für die Steuerung von Fahrbetriebsfunktionen, wie etwa die Vorwärts-/Rückwärts-Fahrtrichtungsvorgabe, und von Lasthubbetriebsfunktionen, wie etwa das Heben/Senken des Lasttragmittels der Hubvorrichtung des Staplers, sind in der Kabine gesonderte Bedienungsarmaturen vorgesehen, die z. B. in einer Armlehne neben dem Fahrersitz integriert sein können. Häufig ist dies eine Armlehne für den rechten Arm des Fahrers, so dass dieser seine rechte Hand zur Betätigung der Bedienungsarmaturen für die genannten Fahrbetriebsfunktionen bzw. Lasthubbetriebsfunktionen nutzen kann, während die linke Hand am Lenkrad verbleibt.

Es werden am Markt Stapler mit dem letztgenannten Bedienungskonzept, nämlich Lenkradbedienung mit einer Hand und Bedienung der vom Lenkrad gesonderten Armaturen für Fahrbetriebsfunktionen und Lasthubbetriebsfunktionen mit der anderen Hand, sowie Stapler mit dem Bedienungskonzept der beidhändigen Betätigung des Lenkrades und gleichzeitiger Steuerung weiterer Funktionen angeboten, wobei in dem Lenkrad dann Bedienungselemente für die Steuerung von Fahrbetriebsfunktionen und Lasthubbetriebsfunktionen integriert sind.

Ausgangspunkt der vorliegenden Erfindung waren insbesondere Elektro-Gegengewichtsstapler mit elektrischer oder/und elektrohydraulischer Lenkung, bei denen ein drehbar in Front des Fahrersitzes gelagertes Lenkrad bei dessen Betätigung einen Lenksignalgeber zur Fahrtrichtungsvorgabe verstellt, wobei der Lenksignalgeber je nach Bauart ein analoges oder ein digitales Signal für die Lenksteuerung bereitstellt. Ein Lenkmotor oder dgl. wird dann nach Maßgabe des Lenksignals ein oder ggf. mehrere lenkbares Räder in die gewünschte Lenkstellung bewegen.

Aufgabe der vorliegenden Erfindung ist es, ein Flurförderzeug mit den eingangs genannten Merkmalen und insbesondere einen Elektro-Gegengewichtsgabelstapler bereitzustellen, welcher mit einfachen Mitteln eine größere Flexibilität und Varianz hinsichtlich des Bedienungskonzeptes erlaubt.

Zur Lösung dieser Aufgabe wird erfindungsgemäß vorgeschlagen, dass die Lenkanschlussschnittstelle als Wechselschnittstelle so vorbereitet ist, dass unterschiedliche Bedienungsmodule aus einer Gruppe alternativer Bedienungsmodule mit einem jeweiligen Lenkbetätigungselement und unterschiedlichen Funktionsumfängen der Bedienungsfunktionen wechselweise daran betriebsbereit und mechanisch gesichert anschließbar sind, wobei die Lenkanschlussschnittstelle dazu elektrische Anschlussmittel für ein Lenkbetätigungselement und elektrische Anschlussmittel für Bedienungselemente zur Steuerung von Fahrbetriebsfunktionenen, insbesondere Antriebsfunktionen der Antriebsvorrichtung, oder/und Lasthubbetriebsfunktionen, die von der bestimmten Gruppe von Fahrbetriebsfunktionenen oder/und Lasthubbetriebsfunktionen umfasst sind, aufweist.

Im Gegensatz zu dem Bedienungskonzept, welches bei dem Kommissioniergerät gemäß der EP 1 030 816 B1 verwirklicht ist und die Möglichkeit des Umsetzens ein und desselben Bedienungsmoduls von einer Anschlussposition zu einer anderen Anschlussposition vorsieht, wird bei dem Flurförderzeug nach der Erfindung das Konzept verfolgt, dass an einer Lenkanschlussschnittstelle unterschiedliche Bedienungsmodule mit unterschiedlichen Bedienungsfunktionen wechselweise betriebsgemäß anschließbar sind, wobei jedes dieser alternativen Bedienungsmodule jedoch ein Lenkbetätigungselement, nämlich vorzugsweise ein Lenkrad umfasst; so kann z. B. an der Lenkanschlussschnittstelle ein Multifunktionslenkrad der in der DE 103 51 162 B4 erläuterten Art betriebsbereit und mechanisch gesichert angeschlossen sein, so dass der Fahrer des Flurförderzeugs sämtliche Hauptfunktionen für den Fahrbetrieb und den Lasthubbetrieb sowie die Fahrtrichtungsvorgabe steuern kann, ohne eine seiner beiden Hände vom Lenkrad entfernen zu müssen. Um die geforderte Anschlusskompatibilität zu gewährleisten, hat die Lenkanschlussschnittstelle elektrische Anschlussmittel sowohl für das Lenkbetätigungselement als solches für die Fahrtrichtungsvorgabe als auch elektrische Anschlussmittel für am Multifunktionslenkrad vorgesehene Bedienungselemente zur Steuerung der genannten Fahrbetriebsfunktionen bzw. Lasthubbetriebsfunktion, und zwar von Betriebsfunktionen, die von der bestimmten Gruppe von Funktionen umfasst sind, welche prinzipiell auch über die zweite Anschlussschnittstelle mittels eines daran anzuschließenden Bedienungsmoduls steuerbar wären.

Im Falle der Verwendung eines Multifunktionslenkrades, welches Bedienungselemente für die komplette bestimmte Gruppe von Fahrbetriebsfunktionenen oder/und Lasthubbetriebsfunktionen umfasst, kann die zweite Schnittstelle z. B. mit einem Blindstecker abgeschlossen und ggf. mit einer Abdeckung kaschiert sein. Es soll im Rahmen der Erfindung jedoch auch nicht ausgeschlossen sein, dass bei der Verwendung eines solchen Multifunktionslenkrades eine redundante Bedienmöglichkeit zur Steuerung der Fahrbetriebsfunktionenen oder/und Lasthubbetriebsfunktionen vorgesehen ist, indem zusätzlich auch die zweite Anschlussschnittstelle mit einem betreffenden Bedienungsmodul versehen ist, welches allerdings kein Lenkrad oder dgl. aufweist.

Sollte der Nutzer des Flurförderzeugs allerdings das konventionelle Bedienungskonzept der Lenkbetätigung mit einer Hand am Lenkrad und der Fahrbetriebsfunktions- oder/und Lasthubbetriebsfunktionssteuerung an einer vom Lenkrad gesonderten Bedienungsarmatur mit der anderen Hand bevorzugen, so besteht auf einfache Weise die Möglichkeit, das Multifunktionslenkrad gegen ein konventionelles Lenkrad an der Lenkanschlussschnittstelle auszutauschen und die zweite Anschlussschnittstelle mit einem gesonderten Bedienungsmodul mit Bedienungselementen für die Steuerung der Fahrbetriebsfunktionen oder/ und Lasthubbetriebsfunktionen im Übrigen zu belegen. Die zweite Anschlussschnittstelle kann z. B. an einem Armlehnenelement des Fahrersitzes oder seitlich neben dem Fahrersitz des Flurförderzeugs vorgesehen sein, so dass dieses weitere Bedienungsmodul vom Fahrer mit seinem auf der Armlehne abgestützten Arm und der daran befindlichen Hand erreichbar ist. Die elektrischen Anschlussmittel der Anschlussschnittstellen sind vorzugsweise Steckerelemente, die zur Herstellung einer Steckverbindung mit komplementären Steckerelementen der betreffenden Bedienungsmodule eingerichtet sind. Die an den Steckerelementen der Anschlussschnittstellen angeschlossenen Leitungen können separate Steuerleitungen sein, die zu einem Steuercomputer oder dgl. führen. Es kann sich dabei auch um Anschlussleitungen eines elektronischen Steuerbusses, etwa eines CAN-Busses, handeln.

Die mittels der zweiten Anschlussschnittstelle zu steuernden Funktionen der bestimmten Gruppe von Fahrbetriebsfunktionen umfassen wenigstens eine der folgenden Betriebsfunktionen:
- Heben/Senken eines Lasttragmittels der Hubvorrichtung,
- Neigungsstellung eines Hubgerüstes der Hubvorrichtung,
- aktustische Warnsignalauslösung (Hupe),
- Beleuchtungssteuerung,
- Fahrtrichtungsvorgabe (Vorwärts-/Rückwärts-Fahrbefehl),
- Fahrtrichtungsanzeige (Blinker),
- Fahrgeschwindigkeitsvorgabe.

Weitere Merkmale zur Weiterbildung der Erfindung sind in den Unteransprüchen oder in der nachfolgenden Beschreibung eines Ausführungsbeispiels der Erfindung erläutert, so z. B. das Merkmal, dass die Lenkanschlussschnittstelle an einer Lenksäule oder Lenksäulenattrappe in Front des Fahrersitzes des Flurförderzeugs vorgesehen ist.

Die Erfindung wird im Folgenden anhand der Figuren näher erläutert.
- Fig. 1: zeigt in einer Seitenansicht einen Elektro-Gegengewichts- stapler nach der Erfindung mit einem Lenkbedienungsmodul, das ein im Wesentlichen konventionelles, für die Fahrtrich- tungsvorgabe bei elektrischer Lenkung eingerichtetes Lenk- rad aufweist, und mit einem von dem Lenkbedienungsmodul gesonderten Bedienungsmodul an einer Armlehne neben einem Fahrersitz umfasst.
- Fig. 2: zeigt das Lenkbedienungsmodul aus Fig. 1 in einer perspek- tivischen Separatdarstellung auf einer Lenksäulenattrappe.
- Fig. 3: zeigt die Armlehne aus Fig. 1 mit gesondertem Bedienungs- modul in einer perspektivischen Separatdarstellung.
- Fig. 4: zeigt ein Multifunktionslenkrad der in der DE 103 51 162 B4 erläuterten Art, welches als Bedienungsmodul gegen das Lenkbedienungsmodul gemäß Fig. 1 und 2 austauschbar an der Lenksäulenattrappe betriebsbereit anschlussbar ist.
- Fig. 5: zeigt in einer schematischen Seitenansichtsdarstellung ein Beispiel für eine Lenkanschlussschnittstelle bei abgenom- menem Verkleidungsteil am oberen Ende einer Lenksäulen- attrappe.

Der in Fig. 1 gezeigte Elektro-Gegengewichtsstapler weist auf seinem Fahrgestell 3 eine Fahrerkabine 5 mit Fahrerschutzdach 7 auf. In Front der Fahrerkabine 5 befindet sich ein Hubgerüst 9, an dem ein Lasttraggabelpaar 11 vertikal verfahrbar angeordnet ist. Das Hubgerüst 9 und die Lasttraggabeln 11 sind Bestandteile der Hubvorrichtung des Staplers 1.

Das Fahrgestell 3 steht auf zwei vorderen Antriebsrädern 13 und einem hinteren lenkbaren Rad 15. Für den Antrieb der Räder 13 ist wenigstens ein Antriebselektromotor vorhanden, der aus einer Batterie gespeist wird, die sich in einem geschlossenen Batteriefach unterhalb des in Fig. 1 in der Kabine 5 erkennbaren Fahrersitzes 17 befindet. Mit 19 ist in Fig. 1 ein als Gegengewicht fungierendes Heckteil des Staplers 1 bezeichnet. Zwischen dem (nicht erkennbaren) Batteriefach und dem Gegengewicht 19 befinden sich elektronische und hydraulische Komponenten des Staplers 1, insbesondere auch ein Steuerungscomputer, welcher Signale verschiedener Sensoren und Bedienungselemente erhält und auswertet, um den Stapler 1 in der gewünschten Weise zu steuern.

In Front des Fahrersitzes 17 befindet sich in der Kabine 5 eine neigungs- und höhenverstellbare Lenksäulenattrappe 21 mit einem darauf vorgesehenen Lenkrad 23. Die Komponenten 21, 23 sind in Fig. 2 perspektivisch vergrößert in einer Separatdarstellung gezeigt. Das Lenkrad 23 ist Hauptelement eines Lenkbedienungsmoduls 25, welches zusätzlich einen Lenkwinkelgeber (26 in Fig. 5) für die Lenksignalbereitstellung und eine mechanische Anschlussplatte 28 aufweist, an der sie mit einer Flanschplatte 30 der Lenksäulenattrappe 21 mittels Schrauben 32 mechanisch gesichert verbindbar ist.

Zwei Verkleidungshalbschalen 31, 33 an der Lenksäulenattrappe 21 umschließen die Lenkanschlussschnittstelle 24, und insbesondere die dazu gehörenden elektrischen Anschlussstecker 34, 36 und mechanischen Anschlussmittel, nämlich die Anschlussplatte 28 des Lenkbedienungsmoduls 25 und die Flanschplatte 30 der Lenksäulenattrappe 21.

Für die Ablage des rechten Armes eines auf dem Fahrersitz 17 in normaler Fahrposition sitzenden Fahrers ist eine verstellbare Armlehne 35 neben dem Fahrersitz 17 vorgesehen. Die Armlehne 35 enthält ein Bedienungsmodul 37 in Gestalt eines Multifunktionsjoysticks, der insgesamt aus einer Neutralstellung heraus verschwenkbar ist und mehrere Schalter aufweist, welcher der Fahrer mit seiner den Joystick umklammernden Hand wahlweise betätigen kann, um bestimmte Betriebsfunktionen des Staplers 1 zu steuern. Hierzu gehören die Funktionen des Hebens und Senkens der Lasttraggabeln 11 am Hubgerüst 9, die Neigungsverstellung des Hubgerüsts 9 relativ zum Fahrgestell 3; und die Fahrtrichtungsvorgabe (Vorwärts-/Rückwärts-Schalter).

Für die Steuerung der Fahrgeschwindigkeit steht dem Fahrer ein Beschleunigungspedal 39 zur Verfügung. Das Bedienungsmodul 37 ist an einer zweiten Anschlussschnittstelle angeschlossen, welche sich mit ihren elektrischen Anschlussmitteln und mechanischen Halterungsmitteln in bzw. an der Armlehne 35 befindet und ein leicht und einfach durchzuführendes Montieren des Bedienungsmoduls 37, sei es für den Einbau, die Auswechslung oder nur für den Ausbau, erlaubt. Die zweite Anschlussschnittstelle kann prinzipiell einen ähnlichen Aufbau wie die Schnittstelle 24 in Fig. 5 haben.

In der Ausstattung gemäß Fig. 1 ist bei dem Gabelstapler 1 nach der Erfindung das Bedienungskonzept gewählt worden, bei dem der Fahrer eine Hand im Wesentlichen ausschließlich zum Lenken am Lenkrad 23 halten kann, während er mit der anderen Hand an einer vom Lenkrad 23 gesonderten und entfernten Armatur 37 Fahrbetriebsfunktionen und Lasthubbetriebsfunktionen steuern kann. Der Stapler 1 gemäß Fig. 1 ist gemäß der Erfindung jedoch ohne Weiteres und mit wenigen Handgriffen modular umrüstbar, um ein anderes Bedienungskonzept zu realisieren, nämlich das Konzept der beidhändigen Bedienung des Lenkrades mit der Möglichkeit der gleichzeitigen Steuerung von Lasthubbetriebsfunktionen bzw. Fahrbetriebsfunktionen an dem Lenkrad. Hierzu kann das Lenkbedienungsmodul 25 (vgl. auch Fig. 2) gegen ein Lenkbedienungsmodul 41, wie es in Fig. 4 in Draufsicht aus der Fahrerperspektive gezeigt ist, betriebsmäßig ausgewechselt werden. Zur Auswechslung dieser Bedienungsmodule sind die Verkleidungsschalenhälften 31, 33 von der Lenksäulenattrappe 21 zu lösen. Sodann können die Befestigungsmittel 32, welche die Anschlussplatte 28 des Bedienungsmoduls 25 mit der Flanschplatte 30 der Lenksäulenattrappe 21 mechanisch verbinden, gelöst werden. Vorher oder nachher können die einander komplementären Steckerelemente 34, 36 der Lenkanschlussschnittstelle 24 und des Bedienungsmoduls 25 getrennt und das Lenkrad 23 von der Lenksäulenattrappe 21 abgehoben werden. Das als Hauptkomponente ein Multifunktionslenkrad 43 aufweisende Bedienungsmodul 41 hat ebenfalls eine mit der Flanschplatte der Lenksäulenattrappe 21 zu verbindende Anschlussplatte (nicht gezeigt) und ein Steckerelement, welches mit dem Steckerelement 36 der Lenkanschlussschnittstelle 24 zusammensteckbar ist, so dass eine betriebsmäßig korrekte Steckerbelegung für die gewünschten Betriebsfunktionen hergestellt wird. Nach Herstellen der elektrischen Verbindung der elektrischen Anschlussmittel 34, 36 und der mechanischen Befestigung des Bedienungsmoduls 41 an der Flanschplatte 30 der Lenksäulenattrappe 21 können dann die Verkleidungshalbschalen 31, 33 wieder an der Lenksäulenattrappe 21 montiert werden, so dass von außen sichtbar am oberen Ende der Lenksäulenattrappe 21 das Multifunktionslenkrad 43 verbleibt. Der daran angeschlossene Lenksignalgeber befindet sich innerhalb der Verkleidungshalbschalen 31, 33.

Das Multifunktionslenkrad 43 ist mit Bedienungselementen (Schaltern und dgl.) für die Steuerung von Fahrbetriebsfunktionen und Lasthubbetriebsfunktionen ausgestattet. Für Hubbetriebsfunktionen sind in das Multifunktionslenkrad 43 ein Schalter 45 für das Heben und Senken der Lasttraggabeln, ein Schalter 51 für das Neigen des Hubgerüsts sowie Schalter 47 und 49 für etwaige Sonderfunktionen der Hubvorrichtung integriert. Ein kippbar gelagertes Schaltelement 53 ist ein Bedienungselement für die Vorwärts-/Rückwärts-Fahrtrichtungsvorgabe. Mit 72 ist ein Hubbetätigungselement bezeichnet.

Das Multifunktionslenkrad 43 hat einen Griffbereich 55 für die linke Hand des Fahrers und einen Griffbereich 57 für die rechte Hand des Fahrers.

Bei Verwendung des Lenkbedienungsmoduls 41 mit dem Multifunktionslenkrad 43 anstelle des Lenkbedienungsmoduls 25 in dem Gabelstapler gemäß Fig. 1 kann auf das gesonderte Bedienungsmodul 37 an der Armlehne 35 grundsätzlich verzichtet werden. Es kann dann z. B. bedarfsweise durch ein an die zweite Anschlussschnittstelle anzuschließendes alternatives Funktionsmodul mit anderen Funktionen ersetzt werden oder ersatzlos entfallen. Im letzteren Fall kann dann eine optionale Deckelklappe auf die Aufnahmeöffnung 59 der Armlehne 35 aufgesetzt werden, so dass die elektrischen und mechanischen Anschlussmittel der zweite Anschlussschnittstelle an der Armlehne 35 verdeckt sind.

Es ist jedoch auch eine Konstellation im Rahmen der Erfindung denkbar, gemäß welcher sowohl das Bedienungselement 37 an der Armlehne 35 als auch das Lenkbedienungsmodul 41 mit dem Multifunktionslenkrad 43 an der Lenksäulenattrappe 21 vorgesehen ist.

Nachzutragen ist noch, dass ein in Fig. 3 teilweise erkennbares Folientastaturmodul 61, welches seitlich außen an der Armlehne 35 vorgesehen ist und zur Steuerung weiterer Funktionen des Staplers vorgesehen ist, auswechselbar an einer Variante des Multifunktionslenkrades elektrisch und mechanisch anschlusskompatibel anschließbar ist. Ein solcher Anschlussort ist in Fig. 4 bei 61' mit gestrichelten Linien angedeutet.

## Patentansprüche

1. Flurförderzeug, insbesondere Gabelstapler, mit einer Antriebsvorrichtung für den Fahrbetrieb, einer Hubvorrichtung (9, 11) für den Lasthebebetrieb, einer Lenkvorrichtung und einer Steuereinrichtung, die eine Bedienungseinrichtung (25, 37; 41) für die Vorgabe von Steuerungskommandos für die Antriebsvorrichtung, die Hubvorrichtung (9, 11) und die Lenkvorrichtung umfasst, wobei die Bedienungseinrichtung Anschlussschnittstellen mit elektrischen Anschlussmitteln und mechanischen Halterungsmitteln für Bedienungsmodule (25, 37; 41) der Bedienungseinrichtung aufweist, wobei eine erste der Anschlussschnittstellen eine Lenkanschlussschnittstelle (24) zum Anschluss eines Bedienungsmoduls (25; 41) mit einem Lenkbetätigungselement (23, 43), insbesondere Lenkrad, ist und eine von der Lenkanschlussschnittstelle gesonderte zweite Anschlussschnittstelle zum Anschluss eines Bedienungsmoduls (37) mit Bedienungselementen für eine bestimmte Gruppe von Fahrbetriebsfunktionen oder/und Lasthubbetriebsfunktionen eingerichtet ist,
**dadurch gekennzeichnet,**
**dass** die Lenkanschlussschnittstelle (24) als Wechselschnittstelle so vorbereitet ist, dass unterschiedliche Bedienungsmodule (25; 41) aus einer Gruppe alternativer Bedienungsmodule mit einem jeweiligen Lenkbetätigungselement (23, 43) und unterschiedlichen Funktionsumfängen der Bedienungsfunktionen wechselweise daran betriebsbereit und mechanisch gesichert anschließbar sind, wobei die Lenkanschlussschnittstelle dazu elektrische Anschlussmittel (36) für ein Lenkbetätigungselement (23; 43) und elektrische Anschlussmittel (36) für Bedienungselemente (23, 43) zur Steuerung von Fahrbetriebsfunktionen oder/und Lasthubetriebsfunktionen, die von der bestimmten Gruppe von Fahrbetriebsfunktionen oder/und Lasthubbetriebsfunktionen umfasst sind, aufweist.

2. Flurförderzeug nach Anspruch 1, **dadurch gekennzeichnet, dass** die bestimmte Gruppe von Fahrbetriebsfunktionen oder/und Lasthubbetriebsfunktionen wenigstens eine der folgenden Betriebsfunktionen umfasst:
- Heben/Senken eines Lasttragmittels (11) der Hubvorrichtung,
- Neigungsverstellung eines Hubgerüstes (9) der Hubvorrichtung,
- akustische Warnsignalauslösung,
- Beleuchtungssteuerung,
- Fahrtrichtungsvorgabe,
- Fahrtrichtungsanzeige,
- Fahrgeschwindigkeitsvorgabe.

3. Flurförderzeug nach Anspruch 1 oder 2, **dadurch gekennzeichnet, dass** die zweite Anschlussschnittstelle als Wechselschnittstelle so vorbereitet ist, dass unterschiedliche Bedienungsmodule aus einer Gruppe alternativer Bedienungsmodule ohne Lenkbetätigungselement wechselweise daran betriebsbereit und mechanisch gesichert anschließbar sind.

4. Flurförderzeug nach einem der vorhergehenden Ansprüche, **dadurch gekennzeichnet, dass** an der Lenkanschlussschnittstelle ein Bedienungsmodul (25) mit Lenkrad (23) angeschlossen ist, welches Bedienungsmodul kein Bedienungselement für die Funktion:
- Heben/Senken eines Lasttragmittels der Hubvorrichtung aufweist,
und dass an der zweiten Anschlussschnittstelle ein Bedienungsmodul (37) mit wenigstens einem Bedienungselement für die Funktion:
- Heben/Senken eines Lasttragmittels (11) der Hubvorrichtung angeschlossen ist.

5. Flurförderzeug nach einem der vorhergehenden Ansprüche, **dadurch gekennzeichnet, dass** an der Lenkanschlussschnittstelle ein Bedienungsmodul (25) mit Lenkrad (23) angeschlossen ist, welches Bedienungsmodul kein Bedienungselement für die Funktion:
- Fahrtrichtungsvorgabe
aufweist, und dass an der zweiten Anschlussschnittstelle ein Bedienungsmodul (37) mit wenigstens einem Bedienungselement für die Funktion:
- Fahrtrichtungsvorgabe
angeschlossen ist.

6. Flurförderzeug nach einem der vorhergehenden Ansprüche 1 bis 3,
**dadurch gekennzeichnet, dass** an der Lenkanschlussschnittstelle ein Bedienungsmodul (41) mit einem Lenkrad (43) und weiteren Bedienungselementen (45 - 51) zumindest für die Funktionen:
- Heben/Senken eines Lasttragmittels (11) der Hubvorrichtung und
- Fahrtrichtungsvorgabe
angeschlossen ist.

7. Flurförderzeug nach Anspruch 6, **dadurch gekennzeichnet, dass** die weiteren Bedienungselemente (45 - 51) in das Lenkrad (43) integriert sind.

8. Flurförderzeug nach Anspruch 6 oder 7, **dadurch gekennzeichnet, dass** die zweite Anschlussschnittstelle nicht mit einem Bedienungsmodul belegt ist.

9. Flurförderzeug nach einem der vorhergehenden Ansprüche, **dadurch gekennzeichnet, dass** die Lenkanschlussschnittstelle (24) an einer Lenksäule oder Lenksäulenattrappe (21) in Front eines Fahrersitzes (17) des Flurförderzeuges vorgesehen ist.

10. Flurförderzeug nach einem der vorhergehenden Ansprüche, **dadurch gekennzeichnet, dass** die zweite Anschlussschnittstelle an einem Armlehnenelement (35) seitlich neben einem Fahrersitz (17) des Flurförderzeuges vorgesehen ist.

11. Flurförderzeug nach einem der vorhergehenden Ansprüche, **dadurch gekennzeichnet, dass** die elektrischen Anschlussmittel der Anschlussschnittstellen Steckerelemente (36) für komplementäre Steckerelemente (34) von Bedienungsmodulen aufweisen.

## Claims

1. An industrial truck, in particular a fork-lift truck, with a drive device for travel operation, a lifting device (9,11) for load-lifting operation, a steering device and a control device which comprises an operating device (25,37;41) for the presetting of control commands for the drive device, the lifting device (9,11) and the steering device, wherein the operating device has connection interfaces with electrical connecting means and mechanical support means for operating modules (25,37;41) of the operating device, wherein a first one of the connection interfaces is a steering connection interface (24) for connecting an operating module (25;41) to a steering actuation element (23,43), in particular a steering wheel, and a second connection interface separate from the steering connection interface is set up for the connection of an operating module (37) to operating elements for a given group of travel operation functions and/or load-lifting operation functions,
**characterised in**
**that** the steering connection interface (24) is so prepared as an interchangeable connection interface that different operating modules (25;41) comprising a group of alternative operating modules with a respective steering actuation element (23,43) and different function ranges of the operating functions can be connected interchangeably thereto in an operationally ready and mechanically secure manner, wherein the steering connection interface has, for this purpose, electrical connecting means (36) for a steering actuation element (23,43) and electrical connecting means (36) for actuation elements (23,43) for controlling travel operation functions and/or load-lifting operation functions which are encompassed by the given group of travel operation functions and/or load-lifting operation functions.

2. An industrial truck (10) according to Claim 1, **characterised in that** the given group of travel operation functions and/or load-lifting operation functions comprises at least one of the following operating functions:
- raising/lowering a load-carrying means (11) of the lifting device,
- adjusting the inclination of a lifting frame (9) of the lifting device,
- triggering an acoustic warning signal,
- lighting control,
- travel direction presetting,
- travel direction indication,
- travel speed presetting.

3. An industrial truck according to Claim 1 or 2,
**characterised in that** the second connection interface is so prepared as an interchangeable connection interface that different operating modules comprising a group of alternative operating modules can be connected, without a steering actuation element, interchangeably thereto in an operationally ready and mechanically secure manner.

4. An industrial truck according to any one of the preceding Claims, **characterised in that**, at the steering connection interface, an operating module (25) is connected to a steering wheel (23), which operating module has no operating element for the function:
- raising/lowering a load-carrying means (11) of the lifting device, and **in that**, at the second connection interface, an operating module (37) is connected to at least one operating element for the function:
- raising/lowering a load-carrying means (11) of the lifting device.

5. An industrial truck according to any one of the preceding Claims, **characterised in that**, at the steering connection interface, an operating module (25) is connected to a steering wheel (23), which operating module has no operating element for the function:
- travel direction presetting,
and **in that**, at the second connection interface, an operating module (37) is connected to at least one operating element for the function:
- travel direction presetting.

6. An industrial truck according to any one of the preceding Claims 1 to 3, **characterised in that**, at the steering connection interface, an operating module (41) is connected to a steering wheel (43) and further operating elements (45-51), at least for the functions:
- raising/lowering a load-carrying means (11) of the lifting device and
- travel direction presetting.

7. An industrial truck according to Claim 6, **characterised in that** the further operating elements (45-51) are integrated into the steering wheel (43).

8. An industrial truck according to Claim 6 or 7, **characterised in that** the second connection interface is not assigned an operating module.

9. An industrial truck according to any one of the preceding Claims, **characterised in that** the steering connection interface (24) is provided on a steering column or dummy steering column (21) in front of a driver's seat (17) of the industrial truck.

10. An industrial truck according to any one of the preceding Claims, **characterised in that** the second connection interface is provided on an arm rest element (35) laterally adjacent a driver's seat (17) of the industrial truck.

11. An industrial truck according to any one of the preceding Claims, **characterised in that** the electrical connecting means of the connection interfaces have plug-type elements (36) for complementary plug-type elements (34) of operating modules.

## Revendications

1. Chariot de manutention, en particulier chariot élévateur à fourche, avec un dispositif d'entraînement pour le mode de roulement, un dispositif de levage (9, 11) pour le mode de levage de charge, un dispositif de direction et un dispositif de commande qui comporte un équipement de commande (25, 37 ; 41) destiné à la prescription de commandes pour le dispositif d'entraînement, le dispositif de levage (9 ; 11) et le dispositif de direction, l'équipement de commande présentant des interfaces de raccordement avec des moyens de raccordement électriques et des moyens de support mécaniques pour des modules de commande (25, 37; 41) de l'équipement de commande, une première des interfaces de raccordement étant une interface de raccordement de direction (24) pour le raccordement d'un module de commande (25 ; 41) à un élément d'actionnement de direction (23, 43), en particulier le volant, et une seconde interface de raccordement distincte de l'interface de raccordement de direction pour le raccordement d'un module de commande (37) avec des éléments de commande étant aménagée pour un groupe déterminé de fonctions de mode de roulement et/ou de fonctions de mode de levage de charge,
**caractérisé en ce que** l'interface de raccordement de direction (24) est préparée comme une interface interchangeable de sorte que différents modules de commande (25; 41) d'un groupe de modules de commande alternatifs avec un élément d'actionnement de direction (23, 43) respectif et différents périmètres fonctionnels des fonctions de commande peuvent être raccordés en alternance à celle-ci en ordre de marche et de manière bloquée mécaniquement, l'interface de raccordement de direction présentant à cet effet des moyens de raccordement électriques (36) pour un élément d'actionnement de direction (23 ; 43) et des moyens de raccordement électriques (36) pour des éléments de commande (23, 43) pour la commande de fonctions de mode de roulement et/ou de fonctions de mode de levage de charge qui sont compris par le groupe déterminé de fonctions de mode de roulement et/ou de fonctions de mode de levage de charge.

2. Chariot de manutention selon la revendication 1, **caractérisé en ce que** le groupe déterminé de fonctions de mode de roulement et/ou de fonctions de mode de levage de charge comporte au moins l'une des fonctions de mode suivantes :
- levage/abaissement d'un moyen porteur de charge (11) du dispositif de levage,
- réglage de l'inclinaison d'un mât (9) du dispositif de levage,
- déclenchement acoustique de signal d'avertissement,
- commande de l'éclairage,
- prescription du sens de roulement,
- affichage du sens de roulement,
- prescription de la vitesse de roulement.

3. Chariot de manutention selon la revendication 1 ou 2, **caractérisé en ce que** la seconde interface de raccordement est préparée comme une interface interchangeable de sorte que différents modules de commande d'un groupe de modules de commande alternatifs sans élément d'actionnement de direction puissent être raccordés alternativement à celle-ci en ordre de marche et de manière bloquée mécaniquement.

4. Chariot de manutention selon l'une quelconque des revendications précédentes, **caractérisé en ce qu'**un module de commande (25) avec volant (23) est raccordé à l'interface de raccordement de direction, lequel module de commande ne présente aucun élément de commande pour la fonction :
- levage/abaissement d'un moyen porteur de charge du dispositif de levage,
et **en ce qu'**à la seconde interface de raccordement est raccordé un module de commande (37) avec au moins un élément de commande pour la fonction :
- levage/abaissement d'un moyen porteur de charge (11) du dispositif de levage.

5. Chariot de manutention selon l'une quelconque des revendications précédentes, **caractérisé en ce qu'**à l'interface de raccordement de direction est raccordé un module de commande (25) avec volant (23), lequel module de commande ne présente pas d'élément de commande pour la fonction :
- prescription du sens de roulement
et **en ce qu'**à la seconde interface de raccordement est raccordé un module de commande (37) avec au moins un élément de commande pour la fonction :
- prescription du sens de roulement.

6. Chariot de manutention selon l'une quelconque des revendications précédentes 1 à 3, **caractérisé en ce qu'**à l'interface de raccordement de direction est raccordé un module de commande (41) avec un volant (43) et d'autres éléments de commande (45-51) au moins pour les fonctions :
- levage/abaissement d'un moyen porteur de charge (11) du dispositif de levage et
- prescription du sens de roulement.

7. Chariot de manutention selon la revendication 6, **caractérisé en ce que** les autres éléments de commande (45-51) sont intégrés dans le volant (43).

8. Chariot de manutention selon la revendication 6 ou 7, **caractérisé en ce que** la seconde interface de raccordement n'est pas dotée d'un module de commande.

9. Chariot de manutention selon l'une quelconque des revendications précédentes, **caractérisé en ce que** l'interface de raccordement de direction (24) est prévue sur une colonne de direction ou fausse colonne de direction (21) à l'avant d'un siège conducteur (17) du chariot de manutention.

10. Chariot de manutention selon l'une quelconque des revendications précédentes, **caractérisé en ce que** la seconde interface de raccordement est prévue latéralement sur un élément d'accoudoir (35) à côté d'un siège conducteur (17) du chariot de manutention.

11. Chariot de manutention selon l'une quelconque des revendications précédentes, **caractérisé en ce que** les moyens de raccordement électriques des interfaces de raccordement présentent des éléments enfichables (36) pour des éléments enfichables complémentaires (34) de modules de commande.
